# EUROPÄISCHE PATENTSCHRIFT

(11) **EP 2 260 980 B1**
(45) Veröffentlichungstag und Bekanntmachung des Hinweises auf die Patenterteilung: **04.07.2012**
(21) Anmeldenummer: 10174854.9
(22) Anmeldetag: 16.10.2007
(51) Int. Cl.: B25F 3/00

(54) **Aufsatz für eine Handwerkzeugmaschine**
Attachment for a hand tool
Élément rapporté pour une machine-outil à main

(30) Priorität: 08.12.2006 DE 102006057927; 08.02.2007 DE 102007006329
(43) Veröffentlichungstag der Anmeldung: 15.12.2010
(62) Teilanmeldung aus: 07821375.8
(73) Patentinhaber: Robert Bosch GmbH, 70442 Stuttgart (DE)
(72) Erfinder: Hirt, Daniel, 72138, Kirchentellinsfurt (DE); Kiss, Csaba, 3713, Arnot (HU)

(56) Entgegenhaltungen:
- EP-A- 1 236 538
- WO-A-97/16123
- DE-A1- 19 604 169
- FR-A- 2 155 064
- GB-A- 2 396 131
- US-A- 5 954 463
- US-A1- 2005 279 517

## Beschreibung

Die Erfindung betrifft einen Aufsatz für eine Handwerkzeugmaschine nach dem Oberbegriff des Anspruchs 1.

Ein derartiges Aufsatz geht beispielsweise aus der WO 97/16123 hervor. Um die Einsatzmöglichkeiten für eine Handwerkzeugmaschine, wie z.B. einen Schrauber oder Bohrschrauber, zu erhöhen, ist aus dem Stand der Technik bekannt, einen Aufsatz an der Handwerkzeugmaschine anzubringen. Der Aufsatz kann z.B. ein Winkelaufsatz sein, dessen Ausgangswelle in einem Winkel zu der Antriebswelle der Handwerkzeugmaschine steht. Auch Exzenteraufsätze mit einer parallel zur Antriebswelle der Handwerkzeugmaschine versetzt angeordneten Ausgangswelle sind bekannt Die Ausgangswelle des Aufsatzes treibt dabei ein in einer Werkzeugaufnahme des Aufsatzes aufgenommenes Einsatzwerkzeug, z.B. ein Schrauber- oder Bohrerbit an.

Zum lösbaren Anbringen eines Aufsatzes an einem Gehäuse einer Handwerkzeugmaschine sind unterschiedliche Befestigungsarten bekannt. Herkömmliche Aufsätze werden an einem Spannhals des Handwerkzeugmaschinengehäuses fest gespannt. Hierfür ist ein zusätzliches Werkzeug erforderlich.

Eine alternative Befestigungsart für einen Aufsatz ist aus DE 101 09 956 A1 bekannt. Das darin beschriebene Vorsatzgerät ist mit einer zur Antriebswelle konzentrischen Bajonettverbindungseinrichtung in axialer Richtung gegen das Gehäuse einer Handwerkzeugmaschine spannbar.

Aus WO 97/16123 ist ein Operationsinstrument mit einem Verriegelungsmechanismus zur Anbringung an einem Handgriff bekannt, wobei der Verriegelungsmechanismus eine feste Nabe und eine Antriebswelle umfasst. Die Nabe ist mittels eines Rasthakens an dem Handgriff anbringbar.

### Offenbarung der Erfindung

Die Erfindung geht aus von einem Aufsatz für eine Handwerkzeugmaschine gemäβß Anspruch 1, welcher mit einer drehbar gelagerten Welle sowie einer Verriegelungseinheit ausgestattet ist. Die Welle ist mit einer Antriebswelle der Handwerkzeugmaschine mittelbar oder unmittelbar drehfest verbindbar. Die Welle des Aufsatzes kann z.B. mit einer Werkzeugaufnahme zur Aufnahme eines Einsatzwerkzeuges, z.B. eines Schraubendreherbits, ausgestattet sein, so dass über die Welle das in der Werkzeugaufnahme aufnehmbare Einsatzwerkzeug antreibbar ist. Die Verriegelungseinheit des Aufsatzes ist an einem Gehäuse einer Handwerkzeugmaschine lösbar und feststehend anbringbar. Es wird vorgeschlagen, die Verriegelungseinheit mit zumindest einem Mittel für eine Rastverbindung zu versehen. Die lösbare formschlüssige Verbindung des Aufsatzes mit einem Gehäuse einer Handwerkzeugmaschine erfolgt demnach mittels einer Rastverbindung. Dabei handelt es sich um eine elastische Rastverbindung mit zumindest einem elastischen Rastmittel, welches als Blattfeder ausgebildet ist. Eine Rastverbindung hat den Vorteil, dass sie einfach handhabbar ist, da kein zusätzliches Werkzeug als Hilfsmittel zum Anbringen oder Lösen des Aufsatzes benötigt wird.

Die einfache Handhabung der Rastverbindung zeigt sich insbesondere in einer Ausführungsform, in der das zumindest eine Rastmittel selbsttätig, d.h. ohne weitere manuelle Betätigung des Rastmittels oder eines anderen Mittels, rastend ausgeführt ist. Dies bedeutet, dass bereits beim axialen Ansetzen des Aufsatzes an das Gehäuse einer Handwerkzeugmaschine das zumindest eine Rastmittel in korrespondierende Mittel an dem Gehäuse der Handwerkzeugmaschine rastend eingreift. Die Rastverbindung zwischen Aufsatz und Gehäuse der Handwerkzeugmaschine wird dabei vollautomatisch, d.h. ohne sonstigen Handgriff oder Einwirkung eines sonstigen Hilfsmittels, wirksam (Autolock-Funktion). Dies kann beispielsweise durch eine federnde Rastverbindung derart erfolgen, dass ein federndes Rastmittel, welches als Blattfeder ausgebildet ist, ausgebildet ist, beim Zusammenfügen des Aufsatzes und der Handwerkzeugmaschine zwangsgeführt entgegen der Kraft des federnden Rastmittels mit einem korrespondierenden Mittel am Gehäuse der Handwerkzeugmaschine, z.B. einer Ausnehmung, in Eingriff gebracht wird.

Ein weiterer Vorteil einer Rastverbindung liegt darin, dass das Einrasten des Rastmittels, welches als Blattfeder, welches als Blattfedes ausgebildet ist ausgebildet ist, in korrespondierende Mittel am Gehäuse der Handwerkzeugmaschine hörbar erfolgen kann, so dass dem Bediener der Handwerkzeugmaschine durch ein Klick-Geräusch beim Einrasten angezeigt wird, dass der Aufsatz vollständig und ordnungsgemäß mit der Handwerkzeugmaschine verriegelt ist.

Zum Lösen der Rastverbindung, und damit zum Abnehmen des Aufsatzes von der Handwerkzeugmaschine, ist das zumindest eine Rastmittel, welches als Blattfeden ausgebildet ist, von Hand betätigbar. Das Rastmittel kann dabei an der Verriegelungseinheit so angebracht sein, dass es direkt von außen oder indirekt über ein Entriegelungselement, z.B. eine Entriegelungstaste in Form einer Drucktaste, einen Schieber o.dgl. durch den Bediener manuell betätigbar ist. Im Falle einer federnden Rastverbindung muss der Bediener der Handwerkzeugmaschine entgegen der Federkraft des federnden Rastmittels Kraft aufbringen, um das Rastmittel mit dem korrespondierenden Mittel an dem Gehäuse der Handwerkzeugmaschine außer Eingriff zu bringen.

Gemäß einer Ausführungsform des erfindungsgemäßen Aufsatzes bewirkt das zumindest eine Rastmittel, welches als Blattfeden ausgebildet ist, zumindest eine axiale Sicherung des Aufsatzes an einem Gehäuse einer Handwerkzeugmaschine. So wird der Aufsatz durch das Rastmittel zumindest in axialer Richtung gehalten. Beispielsweise kann an einem Gehäuse einer Handwerkzeugmaschine eine Ringnut vorgesehen sein, so dass das Rastmittel beim Ansetzen des Aufsatzes an ein Gehäuse einer Handwerkzeugmaschine mit der Ringnut in Eingriff bringbar ist.

Um die auf den Aufsatz in Umfangsrichtung wirkenden Kräfte aufzunehmen, können unterschiedliche Mittel vorgesehen sein. Zum einen kann ein axial wirkendes Rastmittel, welches als Blattfeden ausgebildet ist, so ausgebildet sein, dass es gleichzeitig auch eine Verdrehsicherung bewirkt.

Zum anderen kann die Verdrehsicherung auch durch ein separates Mittel bewirkt werden. Gemäß einer Ausführungsform des erfindungsgemäßen Aufsatzes weist die Verriegelungseinheit Eingriffsmittel zum verdrehfesten Eingriff mit einem Gehäuse einer Handwerkzeugmaschine auf. Hierfür sind an dem Gehäuse korrespondierende Eingriffsmittel vorgesehen. Die einander zugeordneten Eingriffsmittel sind an der Verriegelungseinheit des Aufsatzes und an dem Gehäuse der Handwerkzeugmaschine feststehend angeordnet. Dabei sind die Eingriffsmittel insbesondere so ausgestaltet, dass bereits beim axialen Ansetzen des Aufsatzes an dem Gehäuse ohne sonstige manuelle Betätigung die Eingriffsmittel von Aufsatz und Gehäuse miteinander in Eingriff gelangen. Dadurch ist beim Ansetzen des Aufsatzes eine in Umfangsrichtung wirksame formschlüssige Verbindung herstellbar. In dieser Ausführungsform des Aufsatzes werden die In Umfangsrichtung wirkenden Kräfte durch die Eingriffsmittel auf das Gehäuse der Handwerkzeugmaschine übertragen, während die axial wirkenden Kräfte durch die Rastmittel überragen werden. Somit werden die in Umfangsrichtung und die in axialer Richtung wirkenden Kräfte von unterschiedlichen Mitteln aufgenommen.

Vorzugsweise sind die Eingriffsmittel an der Verriegelungseinheit und am Gehäuse der Handwerkzeugmaschine als Verzahnungskranz ausgeführt ist die Verzahnung des Verzahnungskranzes entsprechend feln ausgebildet, kann der Aufsatz in praktisch jeder beliebigen Winkelstellung relativ zu dem Gehäuse der Handwerkzeugmaschine angebracht werden.

Bei dem erfindungsgemäßen Aufsatzes ist das zumindest eine Rastmittel ein Federelement, d.h. das Rastmittel ist in sich federnd.

Das in sich federnde Rastmittel (Federelement) wird durch eine Blattfeder gebildet. Die mindestens eine Blattfeder wird beim Ansetzen der Verriegelungseinheit an ein Gehäuse einer Handwerkzeugmaschine mit geeigneten Eingriffsmitteln, z.B. einer Ringnut, selbsttätig in Eingriff gebracht. An der Blattfeder ist ein federnder Haken ausgebildet, der beim Ansetzen des Aufsatzes an ein Gehäuse einer Handwerkzeugmaschine hörbar in die Ringnut einrastet. Dabei ist ein erstes Ende der Blattfeder in der Verriegelungseinheit feststehend angeordnet, während ein zweites Ende der Blattfeder, welches als Haken ausgebildet ist, in radialer Richtung relativ zu der Verriegelungseinheit bewegbar angeordnet ist. So wird beim Ansetzen des Aufsatzes der Haken der Blattfeder entlang einer Auflaufschräge des Gehäuses radial nach außen geführt, wodurch die Blattfeder entgegen ihrer Federkraft gespannt wird.

Die Verriegelungseinheit weist ferner einen Verriegelungsring auf, welcher drehbar in der Verriegelungseinheit angeordnet ist Der Verriegelungsring kann durch eine manuelle Drehbewegung in eine Verriegelungsstellung oder in eine Entriegelungsstellung gebracht werden. In der Verriegelungsstellung verhindert der Verriegelungsring ein unbeabsichtigtes Lösen des Aufsatzes von einem Gehäuse einer Handwerkzeugmaschine. In der Entriegelungsstellung erlaubt der Verriegelungsring das Abnehmen des Aufsatzes von einer Handwerkzeugmaschine. Dies wird beispielsweise dadurch erreicht, dass der Verriegelungsring radial nach innen weisende Verriegelungsvorsprünge aufweist, welche in der Verriegelungsstellung in radialer Richtung der mindestens einen Blattfeder gegenüber liegen und so eine radiale Bewegung des zweiten Endes der Blattfeder nach außen entgegen der Federkraft verhindern. In der Entriegelungsstellung hingegen liegt der mindestens einen Blattfeder in radialer Richtung ein Freiraum gegenüber, welcher eine radiale Bewegung des zweiten Endes der Blattfeder nach außen entgegen der Federkraft zulässt. Zum Anbringen und Abnehmen des Aufsatzes muss der Verriegelungsring jeweils in die Entriegelungsstellung gebracht werden.

Beim Anbringen des Aufsatzes auf ein Gehäuse einer Handwerkzeugmaschine wird außerdem eine Antriebswelle der Handwerkzeugmaschine mit einer drehbar gelagerten Welle des Aufsatzes in drehfeste Verbindung gebracht. Die drehfeste Verbindung kann unmittelbar erfolgen. Hierfür weist die Antriebswelle an ihrem freien Ende z.B. eine mehrkantige Ausnehmung auf. An der Welle des Aufsatzes hingegen ist ein korrespondierender mehrkantiger Fortsatz ausgebildet, der von der mehrkantigen Ausnehmung der Antriebswelle formschlüssig aufgenommen wird. Beim Ansetzen des Aufsatzes können somit die Antriebswelle und die Welle des Aufsatzes ohne zusätzliche manuelle Betätigung drehfest zusammengesteckt werden. Damit die Handwerkzeugmaschine auch ohne Aufsatz eingesetzt werden kann, ist die mehrkantige Stirnausnehmung der Antriebswelle so geformt, dass sie zugleich auch als Aufnahme für ein Einsatzwerkzeug, z.B. Schraubendreherbit, fungieren kann. Die drehfeste Verbindung kann jedoch auch mittelbar über ein Getriebe, z.B. ein Winkelgetriebe, oder eine Kupplung, z.B. eine Überrastkupplung, erfolgen. Dann weist der Aufsatz eine Eingangswelle und eine Ausgangswelle auf. Eingangswelle und Ausgangswelle stehen über ein Getriebe oder eine Kupplung zueinander in treibender Verbindung. In dieser Ausführungsform sind das ausgangsseitige Ende der Antriebswelle und das eingangsseitige Ende der Eingangswelle mit korrespondierenden Mitteln versehen, um eine formschlüssige drehfeste Verbindung zu erzeugen. Wird ein derartiger Aufsatz an einer Handwerkzeugmaschine angebracht, werden die Eingangswelle und die Antriebswelle der Handwerkzeugmaschine drehfest zusammengesteckt.

Die Welle des Aufsatzes kann ferner an ihrem ausgangsseitigen Ende eine Werkzeugaufnahme zur Aufnahme eines Einsatzwerkzeuges, z.B. eines Schrauber- oder Bohrerbits, aufweisen. Die Werkzeugaufnahme kann eine einfache Ausnehmung an der Stirnseite der Welle sein. Hat der Aufsatz eine Eingangs- und eine Ausgangswelle, ist die Werkzeugaufnahme entsprechend an der Stirnseite der Ausgangswelle angeordnet.

Der Aufsatz kann z.B. ein Winkelaufsatz sein, dessen Ausgangswelle in einem Winkel zu einer Antriebswelle der Handwerkzeugmaschine steht, wobei die Eingangswelle des Aufsatzes über ein Winkelgetriebe mit der Ausgangswelle verbunden ist.

Der Aufsatz kann auch z.B. ein Exzenteraufsatz mit einer parallel zu einer Antriebswelle der Handwerkzeugmaschine versetzt angeordneten Ausgangswelle sein.

Der Aufsatz kann ferner z.B. ein Drehmomentaufsatz sein, mit dem der Bediener der Handwerkzeugmaschine das maximale Drehmoment einstellen kann.

Ein weiterer Gegenstand der Erfindung ist eine Handwerkzeugmaschine, welche einen erfindungsgemäßen Aufsatz enthält. Die Handwerkzeugmaschine kann ein akkubetriebener oder netzgebundener Schrauber, Bohrer, Bohrschrauber o.dgl. sein.

Nachfolgend wird die Erfindung anhand der beigefügten Zeichnungen näher erläutert. Es zeigen
- Figur 1: einen Ausschnitt aus einer Handwerkzeugmaschine mit einer Antriebs- welle und einer Werkzeugaufnahme in perspektivischer Darstellung
- Figur 2: eine Seitenansicht einer Ausführungsform eines erfindungsgemäßer Aufsatzes mit einer Welle sowie einer Verriegelungseinheit
- Figur 3: ein Längsschnitt durch eine erfindungsgemäße Ausführungsform eines Aufsatzes mit einer Verrie- gelungseinheit, bestehend aus Grundkörper, Blattfedern als Rastmittel und Verriegelungsring
- Figur 4: die Verriegelungseinheit nach Fig. 3 in perspektivischer Darstellung
- Figur 5: die Verriegelungseinheit nach Fig. 3 in der Entriegelungsstellung in der Rückansicht
- Figur 6: die Verriegelungseinheit nach Fig. 3 in der Verriegelungsstellung in der Rückansicht.

In Figur 1 ist ein Ausschnitt aus einer Handwerkzeugmaschine 100 gezeigt, die geeignet ist, einen erfindungsgemäßen Aufsatz 30 (Fig. 2) aufzunehmen. Bei der in Fig. 1 gezeigten Handwerkzeugmaschine 100 handelt es sich um einen Schrauber. In Fig. 1 sind nur die zur Erläuterung der Erfindung notwendigen Teile der Handwerkzeugmaschine dargestellt. Die Handwerkzeugmaschine 100 umfasst im, in Arbeitsrichtung gesehen, vorderen Bereich ein Gehäuse 10, aus dem eine Antriebswelle 20 austritt. Die Antriebswelle 20 hat an ihrer Stirnseite eine mehrkantige Ausnehmung 22 zur Aufnahme eines Einsatzwerkzeuges, z.B. eines Schraubendreherbits (nicht dargestellt). Die Handwerkzeugmaschine 100 kann als solche, d.h. ohne Aufsatz, betrieben werden. Dazu kann z.B. ein Schraubendreherbit als Einsatzwerkzeug in die Ausnehmung 22 eingeführt werden.

In Fig. 2 ist als Beispiel für einen erfindungsgemäßen Aufsatz 30 ein Drehmomentaufsatz zur Einstellung des Drehmoments dargestellt. Welche Funktion der Aufsatz erfüllt, ob er ein Winkel-, Exzenter-, Drehmoment- oder ein anderer Aufsatz ist, spielt für die vorliegende Erfindung eine untergeordnete Rolle. Daher wird hier nicht näher auf die Funktionsweise des Drehmomentaufsatzes eingegangen.

Der Aufsatz 30 umfasst eine Welle 32, welche ausgangsseitig an ihrer Stirnseite eine Ausnehmung 34 zur Aufnahme eines Einsatzwerkzeuges 36, z.B. eines Schraubendreherbits, aufweist. Wird der Aufsatz 30 an der Handwerkzeugmaschine 100 angebracht, steht die Welle 32 in treibender Verbindung mit der Antriebswelle 20 der Handwerkzeugmaschine 100. Im vorliegenden Fall eines Drehmomentaufsatzes bildet die Welle 32 eine Ausgangswelle, die über eine Überrastkupplung (nicht dargestellt) mit einer Eingangswelle (nicht dargestellt) in Verbindung steht. Die Welle 32 steht dabei mittelbar in drehfester Verbindung mit der Antriebswelle 20 der Handwerkzeugmaschine. Die nicht dargestellte Eingangswelle steht unmittelbar in treibender Verbindung mit der Antriebswelle 20 der Handwerkzeugmaschine, sobald der Aufsatz 30 an der Handwerkzeugmaschine angebracht ist. Dies kann in einer einfachen Ausführungsform beispielsweise durch einen Formschluss erzielt werden, indem die Antriebswelle 20, wie in Fig. 1 dargestellt, eine mehrkantige Stirnausnehmung 22 aufweist, und die Eingangswelle des Aufsatzes 30 eingangsseitig mit einem zu der Stirnausnehmung 22 komplementären Fortsatz mit mehrkantigem Querschnitt versehen ist (nicht dargestellt). Beim Zusammenfügen von Aufsatz 30 und Handwerkzeugmaschine 100 wird der Fortsatz der Eingangswelle einfach ohne weiteres Zutun in die Ausnehmung 22 der Antriebswelle 20 gesteckt.

Der Aufsatz 30 umfasst weiterhin eine Verriegelungseinheit 40 zum lösbaren Anbringen an einem Gehäuse 10 einer Handwerkzeugmaschine 100. Der erfindungsgemäße Aufsatz 30 zeichnet sich durch eine Verriegelungseinheit 40 aus, welche zumindest ein Mittel 42 für eine elastische Rastverbindung, welches als Blattfeden ausgebildet ist, aufweist. Eine derartige Verriegelungseinheit 40 ist prinzipiell für alle möglichen Aufsätze, die lösbar an einem Gehäuse einer Handwerkzeugmaschine anbringbar sind, wie z.B. Winkelaufsatz oder Drehmomentaufsatz, geeignet.

In Fig. 3-6 ist eine Ausführungsform einer Verriegelungseinheit 40 dargestellt, welche ebenfalls ein Rastmittel zum Anbringen des Aufsatzes 30 an dem Gehäuse 10 einer Handwerkzeugmaschine aufweist. Als Rastmittel dienen in dieser Ausführungsform vier gleichmäßig über den Umfang verteilte Blattfedern 62.

Die in Umfangsrichtung wirkenden Kräfte werden durch die Eingriffsmittel 43, 13 auf das Gehäuse 10 der Handwerkzeugmaschine 100 übertragen, während die axial wirkenden Kräfte durch die Rastmittel 62 übertragen werden. Bei der Ausführungsform der Rastmittel in Form von Blattfedern 62 wäre es jedoch ebenso möglich, nicht nur die axialen Kräfte, sondern auch die in Umfangsrichtung wirkenden Kräfte durch die Blattfedern 62 aufzunehmen, sofern die Blattfedern 62 im eingerasteten Zustand an dem Gehäuse 10 im Wesentlichen spielfrei in Umfangsrichtung festgelegt wären (nicht dargestellt).

Als Rastmittel gemäß Fig. 3-6 sind vier Federelemente in Form von Blattfedern 62 vorgesehen. Die vier Blattfedern 62 sind im Wesentlichen äquidistant über den Umfang des Grundkörpers 44 der Verriegelungseinheit 40 verteilt Die Blattfedern 62 sind so ausgebildet, dass sie beim Ansetzen des Aufsatzes 30 an das Gehäuse 10 mit korrespondierenden Mitteln, hier einer umlaufenden Ringnut 12, an dem Gehäuse selbsttätig in Eingriff gelangen. Sind die Blattfedern 62 in die Ringnut 12 eingerastet, ist der Aufsatz 30 in axialer Richtung gesperrt.

Ein erstes Ende 65 der Blattfedern 62 ist in dem Grundkörper 44 der Verriegelungseinheit 40 feststehend angeordnet, während ein zweites Ende 67 der Blattfedern 62 in radialer Richtung relativ zu dem Grundkörper 44 der Verriegelungseinheit 40 bewegbar angeordnet ist Das zweite Ende 67 der Blattfedern 62 ist als Haken ausgebildet. Wird das zweite, frei bewegbare Ende 67 der Blattfedern 62 in radialer Richtung nach außen bewegt, geraten die Blattfedern 62 unter Spannung. Wird die Spannung gelöst, kehrt das freie Ende 67 wieder in seine Ausgangslage zurück. Die Elastizität der Blattfedern 62 wird genutzt, um ein selbsttätiges Einrasten zu bewirken. In der Ausgangslage, d.h. vor dem Ansetzen des Aufsatzes 30 an das Gehäuse 10, befinden sich die Blattfedern 62 in spannungsfreiem Zustand. Beim Ansetzen des Aufsatzes 30 an das Gehäuse 10 werden die Blattfedern 62 ohne weitere manuelle Betätigung gespannt, indem die Blattfedern 62 entlang des Gehäuses 10 zwangsgeführt werden. Um die Zwangsführung der Blattfedern 62 an dem Gehäuse 10 zu erleichtern, sind die Oberflächen 14 der Zähne des Verzahnungskranzes 13 in axialer Richtung abgeschrägt. Wenn die Blattfedern 62 in Eingriff mit der Ringnut 12 am Gehäuse 10 gelangt, wird die Spannung der Blattfedern 62 teilweise wieder gelöst. Der Eingriff der Blattfedern 62 in der Ringnut 12 bewirkt einen sicheren Formschluss und verhindert ein unbeabsichtigtes Lösen des Aufsatzes 30 von der Handwerkzeugmaschine 100 in axialer Richtung.

Zum Verriegeln und Entriegeln umfasst die Verriegelungseinheit 40 weiterhin einen Verriegelungsring 66, der auf dem Grundkörper 44 drehbar angeordnet ist. In Fig. 5 ist der Verriegelungsring 66 in seiner Entriegelungsstellung, in Fig. 6 in seiner Verriegelungsstellung dargestellt. Dabei zeigen die Fig. 5 und 6 die Verriegelungseinheit in der Rückansicht.

Der Verriegelungsring 66 kann durch eine manuelle Drehbewegung in die Verriegelungsstellung oder in die Entriegelungsstellung gebracht werden. In der Verriegelungsstellung verhindert der Verriegelungsring 66 ein unbeabsichtigtes Lösen des Aufsatzes 30 von einem Gehäuse 10 einer Handwerkzeugmaschine. In der Entriegelungsstellung erlaubt der Verriegelungsring 66 das Abnehmen des Aufsatzes 30. Hierfür weist der Verriegelungsring 66 an seiner Innenfläche mehrere in Umfangsrichtung gleichmäßig verteilte, radial nach innen weisende Verriegelungsvorsprünge 69 aufweist In der Verriegelungsstellung nach Fig. 6 liegen die Verriegelungsvorsprünge 69in radialer Richtung den Blattfedern 62 gegenüber, so dass sie eine radiale Bewegung des zweiten Endes 67 der Blattfedern 62 nach außen entgegen der Federkraft blockieren. Damit können die Blattfedern 62 nicht mit der Ringnut 12 außer Eingriff gelangen.

In der Entriegelungsstellung nach Fig. 5 liegen den Blattfedern 62 in radialer Richtung jeweils ein Freiraum 68 an der Innenfläche des Verriegelungsrings 66 gegenüber. Der Freiraum 68 ermöglicht eine radiale Bewegung des zweiten Endes 67 der Blattfedern 62 entgegen der Federkraft nach außen. Durch Ziehen des Aufsatzes 30 in axialer Richtung von der Handwerkzeugmaschine weg gelangen die Blattfedern 62 außer Eingriff mit der Ringnut 12, sodass der Aufsatz 30 von der Handwerkzeugmaschine abgezogen werden kann.

Zum Anbringen und Abnehmen des Aufsatzes 30 muss der Verriegelungsring 66 lediglich durch eine manuelle Drehbewegung in Umfangsrichtung des Verriegelungsrings 66 jeweils in die Entriegelungsstellung gebracht werden. Die Verriegelungsstellung und Entriegelungsstellung des Verriegelungsrings 66 sind jeweils durch einen Anschlag 49 bzw. 50 an dem Grundkörper 44 der Verriegelungseinheit 40 definiert. Um den Verriegelungsring 66 in der Verriegelungs- bzw. Entriegelungsposition zu halten, ist in dem Verriegelungsring 66 für die Verriegelungsposition und die Entriegelungsposition jeweils eine Aufnahme 61 für eine federbelastete Kugel 63 vorgesehen. In der Schnittdarstellung nach Fig. 3 ist nur eine Aufnahme 61 abgebildet. Der Grundkörper 44 weist hierfür eine Kugel 63 und eine Schraubenfeder 64 auf, wobei sich die Schraubenfeder 64 an dem Grundkörper 44 abstützt und die Kugel 63 im Wesentlichen radial nach außen in die Aufnahme 61 drückt. Die Kugel 63 wird so mittels Schraubenfeder 64 in der Verriegelungsposition bzw. Entriegelungsposition in die jeweilige Aufnahme 61 in dem Verriegelungsring 66 gedrückt. Damit wird ein unbeabsichtigtes Lösen des Verriegelungsrings 66 aus seiner Verriegelungs- oder Entriegelungsposition verhindert.

## Patentansprüche

1. Aufsatz für eine Handwerkzeugmaschine, umfassend eine Verriegelungseinheit (40), welche an einem Gehäuse (10) einer Handwerkzeugmaschine lösbar und feststehend anbringbar ist, und eine drehbar gelagerte Welle (32), welche mit einer Antriebswelle (20) der Handwerkzeugmaschine drehfest verbindbar ist, wobei die Verriegelungseinheit (40) zumindest ein Mittel (62) für eine Rastverbindung aufweist, welches als Blattfeder ausgebildet ist, wobei ein erstes Ende (65) der Blattfeder (62) in der Verriegelungseinheit (40) feststehend angeordnet ist, und ein zweites Ende (67) der Blattfeder (62) in radialer Richtung relativ zu der Verriegelungseinheit (40) bewegbar angeordnet ist, **dadurch gekennzeichnet, dass** die Verriegelungseinheit (40) einen drehbar gelagerten Verriegelungsring (66) aufweist, welcher in einer Verriegelungsstellung eine radiale Bewegung des zweiten Endes (67) der Blattfeder (62) verhindert.

2. Aufsatz nach Anspruch 1, **dadurch gekennzeichnet, dass** das zumindest eine Rastmittel (62) selbsttätig einrastbar ausgeführt ist.

3. Aufsatz nach einem der Ansprüche 1 oder 2, **dadurch gekennzeichnet, dass** das zumindest eine Rastmittel (62) zum Lösen der Rastverbindung von Hand betätigbar ist.

4. Aufsatz nach einem der Ansprüche 1 bis 3, **dadurch gekennzeichnet, dass** das zumindest eine Rastmittel (62) zumindest eine axiale Sicherung des Aufsatzes an einem Gehäuse (10) einer Handwerkzeugmachine bewirkt.

5. Aufsatz nach einem der vorhergehenden Ansprüche, **dadurch gekennzeichnet, dass** die Verriegelungseinheit (40) Eingriffsmittel (43) zum verdrehfesten Eingriff mit einem Gehäuse (10) einer Handwerkzeugmaschine aufweist.

6. Aufsatz nach Anspruch 5, **dadurch gekennzeichnet, dass** die Eingriffsmittel (43) als Verzahnungskranz ausgeführt sind.

7. Aufsatz nach einem der vorhergehenden Ansprüche, **dadurch gekennzeichnet, dass** der Aufsatz ein Winkelaufsatz ist, dessen Ausgangswelle in einem Winkel zu einer Antriebswelle (20) der Handwerkzeugmaschine steht, wobei die Eingangswelle des Aufsatzes über ein Winkelgetriebe mit der Ausgangswelle verbunden ist.

8. Aufsatz nach einem der vorhergehenden Ansprüche, **dadurch gekennzeichnet, dass** der Aufsatz ein Exzenteraufsatz ist, dessen Ausgangswelle zu einer Antriebswelle (20) der Handwerkzeugmaschine parallel versetzt angeordnet ist.

9. Aufsatz nach einem der vorhergehenden Ansprüche, **dadurch gekennzeichnet, dass** der Aufsatz ein Drehmomentaufsatz zur Einstellung des maximalen Drehmoments ist.

10. Handwerkzeugmaschine enthaltend einen Aufsatz nach einem der Ansprüche 1 bis 9.

## Claims

1. Attachment for a portable power tool, comprising a locking unit (40) which can be releasably attached in a fixed position to a housing (10) of a portable power tool, and a rotatably mounted shaft (32) which can be connected to a drive shaft (20) of the portable power tool in a rotationally fixed manner, wherein the locking unit (40) has at least one means (62) for a latching connection, said means being in the form of a leaf spring, wherein a first end (65) of the leaf spring (62) is arranged in a fixed position in the locking unit (40) and a second end (67) of the leaf spring (62) is arranged such as to be movable in the radial direction in relation to the locking unit (40), **characterized in that** the locking unit (40) has a rotatably mounted locking ring (66) which prevents a radial movement of the second end (67) of the leaf spring (62) in a locking position.

2. Attachment according to Claim 1, **characterized in that** the at least one latching means (62) is configured to latch in place automatically.

3. Attachment according to either of Claims 1 and 2, **characterized in that** the at least one latching means (62) can be actuated manually in order to release the latching connection.

4. Attachment according to one of Claims 1 to 3, **characterized in that** the at least one latching means (62) at least axially secures the attachment to a housing (10) of a portable power tool.

5. Attachment according to one of the preceding claims, **characterized in that** the locking unit (40) has engagement means (43) for rotationally fixed engagement with a housing (10) of a portable power tool.

6. Attachment according to Claim 5, **characterized in that** the engagement means (43) are configured as a toothed ring.

7. Attachment according to one of the preceding claims, **characterized in that** the attachment is an angular attachment, the output shaft of which is at an angle to a drive shaft (20) of the portable power tool, wherein the input shaft of the attachment is connected to the output shaft via an angular gear mechanism.

8. Attachment according to one of the preceding claims, **characterized in that** the attachment is an eccentric attachment, the output shaft of which is arranged in a manner offset from and parallel to a drive shaft (20) of the portable power tool.

9. Attachment according to one of the preceding claims, **characterized in that** the attachment is a torque attachment for setting the maximum torque.

10. Portable power tool containing an attachment according to one of Claims 1 to 9.

## Revendications

1. Elément rapporté pour une machine-outil à main, comprenant une unité de verrouillage (40) qui peut être montée sur un boîtier (10) d'une machine-outil à main de manière amovible et fixe, et un arbre (32) monté rotatif, qui peut être raccordé de manière solidaire en rotation à un arbre d'entraînement (20) de la machine-outil à main, l'unité de verrouillage (40) présentant au moins un moyen (62) pour une connexion par encliquetage, lequel est réalisé sous forme de ressort à lame, une première extrémité (65) du ressort à lame (62) étant disposée fixement dans l'unité de verrouillage (40) et une deuxième extrémité (67) du ressort à lame (62) étant disposée de manière déplaçable dans la direction radiale par rapport à l'unité de verrouillage (40), **caractérisé en ce que** l'unité de verrouillage (40) présente une bague de verrouillage (66) montée à rotation, qui, dans une position de verrouillage, empêche un mouvement radial de la deuxième extrémité (67) du ressort à lame (62).

2. Elément rapporté selon la revendication 1, **caractérisé en ce que** l'au moins un moyen d'encliquetage (62) est réalisé de manière à être encliqueté automatiquement.

3. Elément rapporté selon l'une quelconque des revendications 1 ou 2, **caractérisé en ce que** l'au moins un moyen d'encliquetage (62) peut être actionné à la main pour desserrer la connexion par encliquetage.

4. Elément rapporté selon l'une quelconque des revendications 1 à 3, **caractérisé en ce que** l'au moins un moyen d'encliquetage (62) provoque au moins une fixation axiale de l'élément rapporté sur un boîtier (10) d'une machine-outil à main.

5. Elément rapporté selon l'une quelconque des revendications précédentes, **caractérisé en ce que** l'unité de verrouillage (40) présente des moyens d'engagement (43) pour l'engagement solidaire en rotation avec un boîtier (10) d'une machine-outil à main.

6. Elément rapporté selon la revendication 5, **caractérisé en ce que** les moyens d'engagement (43) sont réalisés sous forme de couronne dentée.

7. Elément rapporté selon l'une quelconque des revendications précédentes, **caractérisé en ce que** l'élément rapporté est un élément rapporté angulaire, dont l'arbre de sortie est orienté suivant un certain angle par rapport à un arbre d'entraînement (20) de la machine-outil à main, l'arbre d'entrée de l'élément rapporté étant raccordé à l'arbre de sortie par le biais d'un engrenage angulaire.

8. Elément rapporté selon l'une quelconque des revendications précédentes, **caractérisé en ce que** l'élément rapporté est un élément rapporté excentrique, dont l'arbre de sortie est disposé de manière décalée parallèlement à un arbre d'entraînement (20) de la machine-outil à main.

9. Elément rapporté selon l'une quelconque des revendications précédentes, **caractérisé en ce que** l'élément rapporté est un élément rapporté à couple pour l'ajustement du couple maximal.

10. Machine-outil à main contenant un élément rapporté selon l'une quelconque des revendications 1 à 9.
